# EUROPÄISCHE PATENTSCHRIFT

(11) **EP 2 295 326 B1**
(45) Veröffentlichungstag und Bekanntmachung des Hinweises auf die Patenterteilung: **17.07.2013**
(21) Anmeldenummer: 10175122.0
(22) Anmeldetag: 02.09.2010
(51) Int. Cl.: B65C 9/40

(54) **Etikettiervorrichtung und Etikettierverfahren zum Etikettieren von Behältnissen**
Labelling machine and method for placing labels on containers
Dispositif d'étiquetage et procédé d'étiquetage pour étiqueter des récipients

(30) Priorität: 09.09.2009 DE 102009040346
(43) Veröffentlichungstag der Anmeldung: 16.03.2011
(73) Patentinhaber: Krones AG, 93073 Neutraubling (DE)
(72) Erfinder: Koller, Jürgen, 93194, Walderbach/Kirchenrohrbach (DE); Zech, Thomas, 93093, Donaustauf (DE); Leykamm, Dieter, 93073 Neutraubling (DE)
(74) Vertreter: Bittner, Bernhard

(56) Entgegenhaltungen:
- WO-A1-2010/072654
- DE-A1- 3 314 730
- DE-U1- 8 808 030
- US-A- 3 153 478
- US-A- 3 559 617
- US-A- 3 607 547
- US-A- 3 908 815
- US-A- 4 369 214

## Beschreibung

Die Erfindung betrifft eine Etikettiervorrichtung und ein Etikettierverfahren zum Etikettieren von Behältnissen sowie eine Anlage zur Behandlung von Behältnissen.

Derzeit wird von der Anmelderin eine Anlage erprobt, welche in einer Kombination eine Streck-Blasvorrichtung, eine Etikettiervorrichtung und eine Füllvorrichtung als Blockausführung umfasst.

Bei einer solchen Anlage werden in einem ersten Behandlungsschritt, der von der Streck-Blasvorrichtung ausgeführt wird, Vorformlinge (Preforms) zu Flaschen geblasen. In einem zweiten Behandlungsschritt, der von der Etikettiervorrichtung ausgeführt wird, werden die Flaschen etikettiert. Und in einem dritten Behandlungsschritt, der von der Füllvorrichtung ausgeführt wird, werden die Flaschen gefüllt und verschlossen.

Hierbei besteht das Problem, dass der Prozessablauf beim ersten Behandlungsschritt insbesondere beim Anfahren bzw. Start der Anlage, aber auch im eingeschwungenen Prozess, Fehler aufweisen kann. Ein solcher Fehler ist beispielsweise, dass ein Vorformling nur ungenügend erwärmt wird. Aufgrund dessen ist die aus dem ungenügend erwärmten Vorformling geblasene Flasche fehlerhaft. Als Folge davon wird die fehlerhafte Flasche vor Zuführung zum zweiten Behandlungsschritt ausgeschieden. Dadurch entsteht eine Lücke in dem ansonsten kontinuierlichen Flaschenfluss zwischen der Streck-Blasvorrichtung und der Etikettiervorrichtung.

Die Etikettiervorrichtung schneidet im Normalbetrieb mittels einer Schneideinrichtung aus einem Etikettenband einzelne Etiketten, die auf dem Etikettenband nacheinander angeordnet sind. Alternativ kann die Etikettiervorrichtung auch Klebeetiketten von einem Trägerband lösen. Das heißt, die einzelnen Etiketten sind eins nach dem anderen angeordnet, wobei keine Lücke in der Größe eines Etiketts vorhanden ist. Hierbei bringt die Etikettiervorrichtung jeweils ein Etikett, nachdem es von dem Etikettenband getrennt ist, mittels einer Etikettiereinrichtung an der Flasche an. Die Etikettiervorrichtung ist im Normalbetrieb also derart eingestellt, dass ihr die Flaschen kontinuierlich zugeführt werden. Eine solche Etikettiervorrichtung ist beispielsweise in der EP 2 042 437 A1, der DE 33 04 191 C2, der DE 10 2006 043 260 A1 2008.03.27 oder der WO 2008/ 071293 beschrieben.

Die Druckschrift WO 2010/072654 A1 beschreibt eine Vorrichtung zum Etikettieren von Behältnissen. Dabei werden Etiketten von einem Etikettenband, das auf einer Rolle bevorratet ist, an Behältnissen angebracht. Nicht angebrachte Etiketten können hierbei von einer weiteren Rolle aufgenommen werden, welche sich stromabwärts der eigentlichen Abgabe der Etiketten befindet, oder die Etiketten können von einer stromaufwärts angeordneten Rolle aufgenommen werden. Dabei ist diese stromaufwärts angeordnete Rolle bezüglich einer etikettentragenden Rolle beweglich und wird beim Erkennen eines Fehlens eines Behältnisses, was durch eine Photozelle geschieht, auf diese Rolle zubewegt und nimmt so das Etikett auf.

Aus der Druckschrift DE 88 08 030 U1 ist eine Etikettiervorrichtung bekannt, welche Etiketten über einen Vakuumzylinder an Paletten anbringt, wobei der Vakuumzylinder Tragflächen, welche die Etiketten tragen sollen, und zwischenliegende Ausnehmungen aufweist. Ein Sensor soll eine Leerlaufstelle erkennen, woraufhin die Drehlagenzuordnung zwischen dem Vakuumzylinder und einem Palettenrotor, welcher die Paletten fördert, geändert wird, so dass Paletten bzw. Leerlaufstellen, welche keine Etiketten aufnehmen sollen bzw. können, einer Ausnehmung zugeordnet werden und so die Etiketten auf den Tragflächen nicht angebracht werden.

Wenn nun bei der derzeit erprobten Anlage eine Lücke in dem ansonsten kontinuierlichen Flaschenfluss zwischen der Streck-Blasvorrichtung und der Etikettiervorrichtung aufgrund des zuvor beschriebenen Fehlers der Streck-Blasvorrichtung auftritt, besteht das Problem, dass die Etikettiervorrichtung im Normalbetrieb derart eingestellt ist, dass sie an eine nicht vorhandene Flasche bzw. Lücke zwischen den Flaschen ein Etikett anbringen soll.

Daher wird überlegt, die Etikettiervorrichtung der derzeit erprobten Anlage mit einer Steuereinrichtung auszustatten, welche verhindern soll, dass an eine Lücke zwischen Flaschen, die von der Streck-Blasvorrichtung an die Etikettiervorrichtung zugeführt werden, ein Etikett gespendet wird. Hierzu ist es denkbar, die Steuereinrichtung derart auszugestalten, dass sie einzelne Lücken durch Stopp des Endlosetikettenbandes überbrücken kann, da hierdurch das kontinuierliche Spenden von Etiketten unterbrochen wird. Um jedoch den kontinuierlichen Lauf der Etikettiervorrichtung wieder einzuregeln, benötigt die Steuereinrichtung nach einer Lücke, je nach Materialbeschaffenheit des Etiketts, eine Zeitdauer, die einer Zufuhr von mehreren Flaschen hintereinander zu der Etikettiervorrichtung entspricht.

Zudem wurde es bei der Erprobung erkannt, dass bei einer Zuführung einer Kombination von mehreren Lücken - Flaschen - Lücken - Flaschen - hintereinander an die Etikettiervorrichtung die Gefahr besteht, dass die Einregelung der Etikettiervorrichtung nicht mehr funktioniert und das Etikettenband reißt. Eine solche Situation kann zum Stopp der Etikettiervorrichtung und der Anlage und somit des Gesamtprozesses führen, was eine entsprechende Wirkungsgradeinbuße der Anlage und einen nicht hinnehmbaren Materialverlust zur Folge hat.

Zudem besteht das Problem, dass ein automatisches Verkleben von Etikettenbändern, welches zur Gewährleistung eines kontinuierlichen Betriebs der Etikettiervorrichtung und somit auch der zuvor beschriebenen Blockanlage erforderlich ist, bei hoher Leistung der Blockanlage nicht sicher funktioniert. Für ein sicheres Verkleben wäre ein Herunterregeln während der Verklebungsphase notwendig, was mit der Qualität der von der Streck-Blasvorrichtung erzeugten Behältnissen nicht vertretbar ist. Als Konsequenz davon müsste die gesamte Blockanlage gestoppt werden, was aber eine Wirkungsgradeinbuße zur Folge hat.

Als Lösung für dieses Problem wurde überlegt, eine Etikettiervorrichtung, ggfs. auch ohne Verklebung in Verbindung mit einem separaten Etikettenmagazin einzusetzen. Es wäre auch möglich, eine zweite Etikettiervorrichtung mit Verklebung im sogenannten Tandembetrieb einzusetzen, bei welchem die beiden Etikettiervorrichtungen wechselseitig jedes zweite Behältnis etikettieren. Diese beiden Lösungen verursachen jedoch erhebliche Kosten.

Daher ist es Aufgabe der Erfindung, eine Etikettiervorrichtung und ein Etikettierverfahren zum Etikettieren von Behältnissen sowie eine Anlage zur Behandlung von Behältnissen zur Verfügung zu stellen, bei welchen Fehler einer vor der Etikettiervorrichtung angeordneten Vorrichtung oder Fehler bzw. Verzögerungen bei der Verklebung von Etikettenbändern nicht zu einem Stopp der Etikettiervorrichtung und damit der Anlage führen.

Die Aufgabe wird durch eine Etikettiervorrichtung zum Etikettieren von Behältnissen nach Patentanspruch 1 gelöst. Die Etikettiervorrichtung umfasst wenigstens eine erste Etikettiereinrichtung zum Anbringen eines von einem ersten Etikettenband stammenden Etiketts an einem Behältnis, eine Bevorratungseinrichtung zum Bevorraten der Etiketten, und eine Steuereinrichtung zur Steuerung der Etikettierung der Behältnisse auf der Grundlage eines Erfassungsergebnisses einer ersten Erfassungseinrichtung, welche ein Muster aus Behältnissen und Behältnisfehlstellen in einem Zufuhrstrom der Behältnisse zu der ersten Etikettiereinrichtung erfasst, , wobei die Steuereinrichtung derart ausgestaltet ist, dass sie die Etikettierung der Behältnisse unterbricht, wenn die erste Erfassungseinrichtung ein vorbestimmtes Muster aus Behältnissen und Behältnisfehlstellen erfasst wobei zwischen den einzelnen Behältnisfehlstellen vorhandene Behältnisse nicht etikettiert werden.

Vorteilhafte Ausgestaltungen der Etikettiervorrichtung sind in den abhängigen Patentansprüchen angegeben.

Zudem kann die Steuereinrichtung derart ausgestaltet sein, dass sie ein von der ersten Erfassungseinrichtung erfasstes Muster aus Behältnissen und Behältnisfehlstellen, welches zum Reißen des Etikettenbands führen kann, wenn das Etikettenband bei jeder Behältnisfehlstelle gestoppt wird, insgesamt als Etikettierlücke zwischen den Behältnissen behandelt.

Außerdem ist es möglich dass die Steuereinrichtung derart ausgestaltet ist, dass sie ein von der ersten Erfassungseinrichtung erfasstes vorbestimmtes Muster aus Behältnissen und Behältnisfehlstellen insgesamt als Etikettierlücke behandelt, die zwischen zwei kontinuierlichen Folgen von Behältnissen vorgesehen wird, in denen keine Behältnisfehlstelle in dem Zufuhrstrom der Behältnisse zu der ersten Etikettiereinrichtung vorhanden ist und die mindestens eine vorbestimmte Anzahl von Behältnissen umfassen.

Darüber hinaus kann das vorbestimmte Muster ein Muster aus Behältnissen und Behältnisfehlstellen sein, welches zum Reißen des Etikettenbands führen kann, wenn das Etikettenband bei jeder Behältnisfehlstelle gestoppt wird.

Vorzugsweise ist die vorbestimmte Anzahl der kontinuierlichen Folge von Behältnissen eine Anzahl von vorzugsweise fünf Behältnissen.

Ferner ist es auch möglich, dass die Steuereinrichtung derart ausgestaltet ist, dass sie das Etikettenband für die Dauer der Etikettierlücke stoppt.

Die Etikettiervorrichtung kann zudem eine zweite Etikettiereinrichtung zum Anbringen eines von einem zweiten Etikettenband stammenden Etiketts an einem Behältnis aufweisen. Hierbei können die erste und zweite Etikettiereinrichtung derart ausgestaltet sein, dass sie wechselseitig an jedes zweite Behältnis eines gemeinsamen Zufuhrstroms der Behältnisse zu der Etikettiervorrichtung ein Etikett anbringen, wobei die erste Erfassungseinrichtung in dem gemeinsamen Zufuhrstrom der Behältnisse zu der Etikettiervorrichtung ein Muster aus Behältnissen und Behältnisfehlstellen erfasst, welche der ersten Etikettiereinrichtung zugeführt werden, und eine dritte Erfassungseinrichtung in dem gemeinsamen Zufuhrstrom der Behältnisse zu der Etikettiervorrichtung ein Muster aus Behältnissen und Behältnisfehlstellen erfasst, welche der zweiten Etikettiereinrichtung zugeführt werden. Die Steuereinrichtung kann hierbei derart ausgestaltet sein, dass sie die Etikettierung der Behältnisse auf der Grundlage eines Erfassungsergebnisses der ersten und der dritten Erfassungseinrichtung steuert.

Die Etikettiervorrichtung kann zudem eine Ausscheideeinrichtung zum Ausscheiden der nicht von der Etikettiervorrichtung etikettierten Behältnisse aus dem Strom von Behältnissen aufweisen.

Die zuvor genannte Aufgabe wird zudem durch eine Anlage zur Behandlung von Behältnissen nach Patentanspruch 10 gelöst. Die Anlage umfasst eine Streck-Blasvorrichtung zum Herstellen eines Kunststoff-Behältnisses aus einem Vorformling, eine Etikettiervorrichtung, wie zuvor beschrieben, welcher die von der Streck-Blasvorrichtung hergestellten Kunststoff-Behältnisse zugeführt werden, und eine Befüllungsvorrichtung zum Befüllen der von der Etikettiervorrichtung zugeführten Kunststoff-Behältnisse mit einer Flüssigkeit und zum Verschließen der mit der Flüssigkeit befüllten Kunststoff-Behältnisse.

Die Anlage kann zudem eine Ausscheideeinrichtung zum Ausscheiden der nicht etikettierten Behältnisse aus dem Strom von Behältnissen vor einem Befüllen der Kunststoff-Behältnisse durch die Befüllungsvorrichtung mit einer Flüssigkeit aufweisen.

Die zuvor genannte Aufgabe wird zudem durch ein Etikettierverfahren zum Etikettieren von Behältnissen nach Patentanspruch 11 gelöst. Das Etikettierverfahren wird mit einer Etikettiervorrichtung durchgeführt, die wenigstens eine erste Etikettiereinrichtung zum Anbringen eines von einem ersten Etikettenband stammenden Etiketts an einem Behältnis und eine Bevorratungseinrichtung zum Bevorraten der Etiketten umfasst, mit den Schritten: Erfassen, in einem ersten Erfassungsschritt, eines Musters aus Behältnissen und Behältnisfehlstellen in einem Zufuhrstrom der Behältnisse zu der ersten Ettikettiereinrichtung und Unterbrechen einer Etikettierung der Behältnisse auf der Grundlage eines Erfassungsergebnisses des Erfassungsschritts wenn eine erste Etikettiereinrichtung ein vorbestimmtes Muster aus Behältnissen und Behältnisfehlstellen erfasst, wobei zwischen der einzelnen Behältnisfehlstellen vorhandene Behältnisse nicht etikettiert werden.

Hierbei kann die Etikettiervorrichtung zudem eine zweite Etikettiereinrichtung zum Anbringen eines von einem zweiten Etikettenband stammenden Etiketts an einem Behältnis umfassen, wobei die erste und zweite Etikettiereinrichtung wechselseitig an jedes zweite Behältnis eines gemeinsamen Zufuhrstroms der Behältnisse zu der Etikettiervorrichtung ein Etikett anbringen. Demzufolge kann das Verfahren zudem die Schritte umfassen: Erfassen, in einem zweiten Erfassungsschritt, eines Musters aus Behältnissen und Behältnisfehlstellen in einem Zufuhrstrom der Behältnisse zu der zweiten Etikettiereinrichtung und/oder eines Füllstands der Etiketten in der Bevorratungseinrichtung, und Steuern der Etikettierung der Behältnisse auf der Grundlage eines Erfassungsergebnisses des ersten und des zweiten Erfassungsschritts.

Es ist außerdem vorteilhaft, wenn das Verfahren einen Schritt eines Ausscheidens der nicht von der Etikettiervorrichtung etikettierten Kunststoff-Behältnisse aus dem Strom von Kunststoff-Behältnissen umfasst.

Nachfolgend wird die Erfindung unter Bezugnahme auf die beiliegende Zeichnung und anhand von Ausführungsbeispielen näher beschrieben. Es zeigen:
- Fig. 1: eine schematische Draufsicht auf eine Anlage zur Behandlung von Behältnissen;
- Fig. 2: eine schematische Draufsicht auf ein Detail der Anlage von Fig. 1 bei einem Fall, bei welchem der Etikettiervorrichtung Behältnisse kontinuierlich zugeführt werden;
- Fig. 3: eine schematische Draufsicht auf ein Detail der Anlage von Fig. 1 bei einem Fall, bei welchem der Etikettiervorrichtung Behältnisse diskontinuierlich zugeführt wer- den;
- Fig. 4: eine weitere schematische Draufsicht auf ein Detail der Anlage von Fig. 1 bei einem Fall, bei welchem der Etikettiervorrichtung Behältnisse diskontinuierlich zugeführt werden, und
- Fig. 5: noch eine weitere schematische Draufsicht auf ein Detail der Anlage von Fig. 1 bei einem Fall, bei welchem der Etikettiervorrichtung Behältnisse diskontinuierlich zugeführt werden.

### (Erstes Ausführungsbeispiel)

Fig. 1 veranschaulicht eine Anlage 1 zur Behandlung von Behältnissen 2, wobei die Behältnisse 2 Vorformlinge und aus den Vorformlingen mit einem Streckblasverfahren hergestellte Behältnisse sind, die in Fig. 1 jeweils als • bzw. Punkt dargestellt sind. Die Anlage 1 umfasst eine Streck-Blasvorrichtung 10, eine Etikettiervorrichtung 20 und eine Befüllungsvorrichtung 30.

In der Streck-Blasvorrichtung 10 werden Vorformlinge aus Kunststoff, beispielsweise PET (PET = Polyethylenterephthalat) oder PP (Polypropylen) etc., in einer Erwärmungseinrichtung erwärmt und mittels eines Streckblasverfahrens in ein Behältnis 2 für Flüssigkeiten, wie beispielsweise eine Flasche, geformt. Die von der Streck-Blasvorrichtung 10 fertiggestellten Behältnisse 2 für Flüssigkeiten werden über Transportkarusselle 40 der Etikettiervorrichtung 20 zugeführt, von ihr etikettiert und daraufhin über Transportkarusselle 50 der Befüllungsvorrichtung 30 zugeführt, welche die Behältnisse 2 mit mindestens einer Flüssigkeit befüllt und dann verschließt.

In der Etikettiervorrichtung 20 werden kontinuierlich mit hoher Leistung Rundumetiketten auf in einer einspurigen Reihe fortlaufend bzw. kontinuierlich zugeführte Behältnisse 2 aufgebracht.

Die Etikettiervorrichtung 20 verfügt über eine Schneideinrichtung 21 zum Schneiden der Rundumetiketten von einem Etikettenband und eine Etikettiereinrichtung 22 zum Anbringen von Rundumetiketten an die Behältnisse 2. Die Rundumetiketten werden mittels eines Leimwerks zum Beleimen der vor- und nachlaufenden Kante eines Rundumetiketts beleimt und anschließend an ein auf einem Transportkarussell 40 vorbeilaufendes Behältnis 2 übertragen. Alternativ kann die Etikettiervorrichtung auch mittels einer nicht dargestellten Etikettenbandbiegeeinrichtung Klebeetiketten von einem Trägerband lösen.

Der genaue Aufbau der Etikettiervorrichtung 20 ist wie im Stand der Technik bekannt und ein Etikettiervorgang eines Behältnisses mit der Etikettiervorrichtung 20 erfolgt ebenfalls, wie im Stand der Technik bekannt. Beispielsweise seien für einen solchen Stand der Technik in diesem Zusammenhang die EP 2 042 437 A1, die DE 33 04 191 C2, die DE 10 2006 043 260 A1, 2008.03.27 oder die WO 2008/ 071293 genannt. Die Etikettiervorrichtung 20 und ein Etikettiervorgang eines Behältnisses mit der Etikettiervorrichtung 20 werden daher hier nur in dem Zusammenhang näher beschrieben, wie er für die vorliegende Erfindung von Belang ist.

Wie in Fig. 2 gezeigt, werden der Etikettiervorrichtung 20 die Behältnisse 2 im Normalfall bzw. im Normalbetrieb kontinuierlich zugeführt. Das heißt, im Normalbetrieb gibt es in einem Zufuhrstrom von Behältnissen 2 zu der Etikettiervorrichtung 20 eine kontinuierliche Abfolge von Behältnissen 2, die jeweils mit einem vorbestimmten Abstand zwischeneinander aufgereiht sind. In einer kontinuierlichen Abfolge von Behältnissen 2 gibt es keine Behältnisfehlstellen, was genauer heißt, dass ein Behältnis 2 direkt auf ein anderes Behältnis vor diesem in der Reihe bzw. Abfolge von Behältnissen folgt. Die Bewegungsrichtung der Transportkarusselle 40 und 50 ist in Fig. 2 mit einem Pfeil A entlang dem Umfang eines der Transportkarusselle 40 angegeben.

Das Bezugszeichen 60 in Fig. 2 bezeichnet eine Bevorratungseinrichtung zum Bevorraten der Etiketten und das Bezugszeichen 61 in Fig. 2 bezeichnet eine zweite Erfassungseinrichtung zur Erfassung eines vorgegebenen Füllstands der Etiketten in der Bevorratungseinrichtung. Die Bevorratungseinrichtung 60 und die zweite Erfassungseinrichtung 61 sind später im Zusammenhang mit dem zweiten Ausführungsbeispiel näher beschrieben.

Fig. 3 zeigt dagegen einen Fall, bei welchem der Etikettiervorrichtung 20 die Behältnisse 2 diskontinuierlich zugeführt werden. Das heißt, bei dem in Fig. 3 gezeigten Zufuhrstrom zu der Etikettiervorrichtung 20 ist eine Abfolge von Behältnissen 2 auf dem Transportkarussellen 40 vorhanden, bei welcher an den mit Pfeilen auf dem Transportkarussell 40 bezeichneten Stellen jeweils ein Behältnis 2 fehlt bzw. eine Lücke vorhanden ist, die einem fehlenden Behältnis 2 in dem Zufuhrstrom entspricht. Eine solche Stelle ist in Fig. 3 mit dem Bezugszeichen 2a bezeichnet und nachfolgend auch Behältnisfehlstelle 2a genannt. Die Bewegungsrichtung der Transportkarusselle 40 und 50 ist in Fig. 3 ebenfalls mit dem Pfeil A entlang dem Umfang eines der Transportkarusselle 40 angegeben.

Bei dem in Fig. 3 gezeigten Fall ist zwischen den beiden mit Pfeilen bezeichneten Behältnisfehlstellen 2a in der kontinuierlichen Abfolge der Behältnisse 2 eine Anzahl von fünf Behältnissen 2 vorhanden. Eine solche Konstellation bildet ein Muster im Zufuhrstrom zu der Etikettiervorrichtung 20, welches keine Auswirkung auf die Zuverlässigkeit der Anlage 1 hat. Das heißt, auch wenn das Etikettenband bei dem in Fig. 3 gezeigten Fall gestoppt wird, steht eine ausreichend große Anzahl von Behältnissen 2 zwischen den Behältnisfehlstellen 2a zur Verfügung, so dass genügend Zeit vorhanden ist, um die Etikettiervorrichtung 20 nach einem Stopp des Etikettenbands wieder einzuregeln.

Fig. 4 zeigt hingegen einen Fall, bei welchem der Etikettiervorrichtung 20 Behältnisse 2 diskontinuierlich zugeführt werden, und welcher zum Reißen des Etikettenbands führen kann, wenn das Etikettenband wegen jeder Behältnisfehlstelle 2a gestoppt wird und danach wieder für das auf die Behältnisfehlstelle 2a folgende eine Behältnis 2 wieder in Gang gesetzt wird.

In Fig. 4 sind wieder die Behältnisfehlstellen 2a in der kontinuierlichen Abfolge der Behältnisse 2 mit Pfeilen bezeichnet. Hierbei ist in Fig. 4 jedoch in dem Zufuhrstrom der Behältnisse 2 zu der Etikettiervorrichtung 20 eine Abfolge von Behältnis 2 und Behältnisfehlstelle 2a, an der nur ein Behältnis 2 zwischen den Behältnissen 2 fehlt, derart vorhanden, dass sich diese Abfolge mehrmals hintereinander wiederholt. Das heißt zwischen jeder Behältnisfehlstelle 2a, an der nur ein Behältnis 2 zwischen den Behältnissen 2 fehlt, ist jeweils nur ein Behältnis 2 vorhanden. Genauer gesagt, das in Fig. 4 gezeigte Beispiel ist die folgende Abfolge: Behältnisfehlstelle 2a - Behältnis 2 - Behältnisfehlstelle 2a - Behältnis 2 - Behältnisfehlstelle 2a - Behältnis 2 - Behältnisfehlstelle 2a.

Wenn eine Erfassungseinrichtung, die nachfolgend als erste Erfassungseinrichtung 23 bezeichnet ist, und in Fig. 2 bis Fig. 5 schematisch dargestellt ist, in dem Zufuhrstrom der Behältnisse 2 zu der Etikettiervorrichtung 20 ein solches Muster erfasst, wie in Fig. 4 dargestellt, wertet eine Steuereinrichtung 24, die ebenfalls in Fig. 2 bis Fig. 5 schematisch dargestellt ist, dieses Muster als kritisch für einen Stopp der Etikettiervorrichtung 20 und insbesondere einen Stopp des Etikettenbandes aus. Daher verlängert die Steuereinrichtung 24 die Behältnisfehlstellen 2a derart, dass die gesamte Abfolge von Behältnis 2 und Behältnisfehlstelle 2a, die sich in Fig. 4 mehrmals hintereinander wiederholt, insgesamt als Etikettierlücke behandelt wird.

Ein Behandeln als Etikettierlücke durch die Steuereinrichtung 24 bedeutet ein Umschreiben eines von der Steuereinrichtung ausgeführten Steuerprogramms durch die Steuereinrichtung.

In einer solchen Etikettierlücke ist die Etikettierung mittels der Etikettiervorrichtung 20 bzw. der Etikettiereinrichtung 22 der Ettikettiervorrichtung 20 unterbrochen. Das bedeutet im Allgemeinen, dass das Etikettenband während der Zeit der Etikettierlücke gestoppt ist. Demzufolge wird auch die Schneideinrichtung 21 und die Etikettiereinrichtung 22 gestoppt.

Genauer gesagt, die Steuereinrichtung 24 stoppt das Etikettenband während der gesamten Zeit, die einer Zeit entspricht, welche die Transportkarusselle 40 brauchen, um ein Muster aus Behältnisfehlstelle 2a - Behältnis 2 - Behältnisfehlstelle 2a usw., das in dem Zufuhrstrom von Behältnissen 2 vorhanden ist, an der Etikettiervorrichtung 20 vorbeizuführen. Als Folge der Einführung der zuvor beschriebenen Etikettierlücke durch die Steuereinrichtung 24 werden die jeweils zwischen den einzelnen Behältnisfehlstellen 2a vorhandenen Behältnisse 2 von der Etikettiereinrichtung 22 der Ettikettiervorrichtung 20 nicht etikettiert. In Fig. 5 sind solche Behältnisse 2 durchgestrichen bzw. zusätzlich mit einem Kreuz (x) gekennzeichnet.

Die Steuereinrichtung 24 beendet die Etikettierlücke, wenn wieder eine kontinuierliche Abfolge der Behältnisse 2 in dem Zufuhrstrom der Behältnisse 2 vorhanden ist, wie in Fig. 3 gezeigt. Das heißt, die Steuereinrichtung 24 beendet die Etikettierlücke, wenn wieder eine kontinuierliche Abfolge von vorzugsweise fünf Behältnissen 2 auf eine Behältnisfehlstelle 2a folgt bzw. von der ersten Erfassungseinrichtung 23 erfasst ist. Dadurch bewirkt die Steuereinrichtung 24, dass ausreichend Zeit vorhanden ist, um die Etikettiervorrichtung 20 nach dem Stopp des Etikettenbands wieder einzuregeln.

Damit die Anlage 1 keine unetikettierten bzw. nicht etikettierten Behältnisse 2 ausgibt, hat die Anlage 1 oder die Etikettiervorrichtung 20 eine in Fig. 2 bis Fig. 5 schematisch dargestellte Ausscheideeinrichtung 25, an welcher die Behältnisse 2 ausgeschieden werden, welche beispielsweise durch die von der Steuereinrichtung 24 künstlich eingeführte Etikettierlücke nach der Behandlung durch die Etikettiervorrichtung 20 nicht mit einem Etikett versehen sind. Vorzugsweise ist die Ausscheideeinrichtung 25 derart angeordnet, dass sie die nicht etikettierten Behältnisse 2 ausscheidet, bevor sie von der Befüllungsvorrichtung 30 befüllt werden.

Die mittels der Ausscheideeinrichtung 25 ausgeschiedenen Behältnisse 2 können beispielsweise einer anderen Etikettiervorrichtung 20 zum Etikettieren zugeführt werden, welche als Einzelvorrichtung arbeitet und nicht in eine Anlage 1 integriert ist.

Insgesamt gesehen findet also folgender Prozess statt. Falls eine für die Etikettierung gefährliche Kombination zu erkennen ist bzw. von der ersten Erfassungseinrichtung 23 erfasst wird, so verlängert die Steuereinrichtung 24 diese Lücke bzw. Behältnisfehlstelle 2a durch ein spezielles Umschreibeverfahren künstlich, bis eine ungefährliche Kombination erreicht wird, das heißt, bis nach der verlängerten Lücke bzw. der Etikettierlücke eine kontinuierliche Abfolge von einer vorbestimmten Anzahl von Behältnissen 2, in diesem Beispiel fünf Behältnisse 2, für den Einregelungsvorgang der Etikettiervorrichtung 20 folgt. Das Umschreibeverfahren bewirkt ein Nichtetikettieren und nachfolgendes Ausscheiden des/der demzufolge nicht etikettierten Behältnisse(s) 2 zwischen den Lücken bzw. Behältnisfehlstellen 2a durch die Ausscheideeinrichtung 25. Somit kann eine Produktionsunterbrechung wirkungsvoll verhindert werden.

### (Zweites Ausführungsbeispiel)

Das zweite Ausführungsbeispiel ist bis auf die Grundlage für die Bestimmung davon, ob die Etikettierung der Behältnisse 2 unterbrochen wird, identisch zu dem ersten Ausführungsbeispiel. Daher werden im Folgenden nur die von dem ersten Ausführungsbeispiel verschiedenen Teile des zweiten Ausführungsbeispiels beschrieben. Gleiche und gleich bedeutende Teile sind mit gleichen Bezugszeichen versehen.

Die Etikettiervorrichtung gemäß dem zweiten Ausführungsbeispiel hat, wie in Fig. 2 bis Fig. 5 gezeigt und zuvor genannt, eine Bevorratungseinrichtung 60 zum Bevorraten der Etiketten und eine zweite Erfassungseinrichtung 61 zur Erfassung eines vorgegebenen Füllstands der Etiketten in der Bevorratungseinrichtung 60.

Die zweite Erfassungseinrichtung 61 ist derart ausgestaltet, dass an jeder Etikettenrolle, auf welcher ein Etikettenband aufgerollt ist, ein Taster angebracht ist, der das Etikettenrollenende erfasst und mit der Steuereinrichtung 24 verknüpft ist, das heißt an die Steuereinrichtung 24 seine Erfassungssignale senden kann. Genauer gesagt, die zweite Erfassungseinrichtung 61 erfasst einen vorgegebenen Füllstand der Etiketten in der Bevorratungseinrichtung 60

Wenn die zweite Erfassungseinrichtung 61 ein Etikettenrollenende erfasst, übergibt die Steuereinrichtung 24 dem Vorformlingförderer und/oder der Blasmaschine eine einstellbare Anzahl von Etiketten bzw. Behältnissen 2 oder Teilungen für ein Folgesignal "Behältnissperre zu". Dieses Signal bewirkt einen Stopp einer Zufuhr von Vorformlingen zu der Heizeinrichtung der Streck-Blasvorrichtung 10 und/oder von erwärmten Vorformlingen zu der Blaseinrichtung der Streck-Blasvorrichtung 10. Dieser Stopp ist jedoch nur zeitweise, das heißt er dauert nur für eine bestimmte Dauer, die benötigt wird, um eine bestimmte einstellbare Anzahl von Etiketten anzubringen bzw. Behältnisse 2 zu fördern.

Aufgrund dessen läuft die Streck-Blasvorrichtung 10 nach dem Signal "Behältnissperre zu" nicht komplett leer, sondern es wird nur eine einstellbare Lücke (beispielsweise 10 Etiketten bzw. Behältnissen 2 oder Teilungen) erzeugt, die ausreichend ist, um die aufeinanderfolgenden Etikettenrollen sicher zu verkleben. Somit muss das Verkleben der Etikettenrollen nicht wie bisher üblich während einer Bewegung erfolgen, sondern es kann während dem Stillstand der Etikettenrollen vorgenommen werden.

Die Steuereinrichtung 24 ist derart ausgestaltet, dass sie die Etikettiervorrichtung 20 und die Füllvorrichtung 30 nach dem Signal "Behältnissperre zu" mit einer einstellbaren Mindestgeschwindigkeit steuert, bis die automatische Verklebung der aufeinanderfolgenden Etikettenrollen beendet ist. Nach der Verklebung steuert die Steuereinrichtung 24 die Anlage 1, die aus der Streck-Blasvorrichtung 10, der Etikettiervorrichtung 20 und der Füllvorrichtung 30 besteht, wieder mit der vor der Verklebung bzw. vor dem Signal "Behältnissperre zu" eingestellten Geschwindigkeit.

Das heißt, die die Steuereinrichtung 24 unterbricht beispielsweise die Etikettierung der Behältnisse 2, indem sie das Etikettenband für die Dauer einer einstellbare Lücke bzw. Etikettierlücke stoppt, die aufgrund des Signals "Behältnissperre zu" entstanden ist.

Anstelle des Signals "Behältnissperre zu" kann auch nur das Etikettenband für die Dauer einer Etikettierlücke gestoppt werden, in welcher zwar die Streck-Blasvorrichtung 10 mit der bisherigen Geschwindigkeit weiterläuft, jedoch die durch den Stopp des Etikettenbands "überschüssig" produzierten Behältnisse 2 mittels der Ausscheideeinrichtung 25 vor oder nach der Etikettiervorrichtung 20 ausgeschieden werden.

### (Drittes Ausführungsbeispiel)

Das dritte Ausführungsbeispiel ist bis auf die Ausführung der Etikettiervorrichtung identisch zu dem ersten Ausführungsbeispiel. Daher werden im Folgenden nur die von dem ersten Ausführungsbeispiel verschiedenen Teile des dritten Ausführungsbeispiels beschrieben. Gleiche und gleich bedeutende Teile sind mit gleichen Bezugszeichen versehen.

Die Etikettiervorrichtung gemäß dem dritten Ausführungsbeispiel hat zwei Schneideinrichtungen bzw. Etikettenbandbiegeeinrichtungen und zwei Etikettiereinrichtungen. Hierbei ist jeweils eine Schneideinrichtung bzw. Etikettenbandbiegeeinrichtung einer Etikettiereinrichtung zugeordnet. Die zwei Schneideinrichtungen bzw. Etikettenbandbiegeeinrichtungen und die zwei Etikettiereinrichtungen sind nachfolgend auch als erste und zweite Schneideinrichtung bzw. Etikettenbandbiegeeinrichtung und erste und zwei Etikettiereinrichtung bezeichnet. Die erste Schneideinrichtung bzw. Etikettenbandbiegeeinrichtung und die erste Etikettiereinrichtung des zweiten Ausführungsbeispiels sind identisch mit der ersten Schneideinrichtung 21 und der ersten Etikettiereinrichtung 22 des ersten Ausführungsbeispiels.

Die erste Schneideinrichtung 21 schneidet ein Etikett aus einem ersten Etikettenband und führt dieses der ersten Etikettiervorrichtung zu. Die zweite Schneideinrichtung schneidet ein Etikett aus einem zweiten Etikettenband und führt dieses der zweiten Etikettiervorrichtung zu. Zumindest die erste Etikettiereinrichtung 22 ist auf einer Seite des gemeinsamen Zufuhrstroms der Behältnisse 2 zu der Etikettiervorrichtung 20 angeordnet, wohingegen zumindest die zweite Etikettiereinrichtung auf einer anderen Seite des gemeinsamen Zufuhrstroms der Behältnisse 2 zu der Etikettiervorrichtung 20 angeordnet ist. Es ist auch vorteilhaft, wenn auch die erste Schneideinrichtung 21 auf der gleichen Seite des gemeinsamen Zufuhrstroms der Behältnisse 2 zu der Etikettiervorrichtung 20 angeordnet ist wie die erste Etikettiereinrichtung 22. Zudem ist es vorteilhaft, wenn auch die zweite Schneideinrichtung auf der gleichen Seite des gemeinsamen Zufuhrstroms der Behältnisse 2 zu der Etikettiervorrichtung 20 angeordnet ist wie die zweite Etikettiereinrichtung.

Infolge der zuvor genannten Zuordnung der ersten und zweiten Schneideinrichtung und der ersten und zweiten Etikettiereinrichtung kann die Etikettiervorrichtung gemäß diesem Ausführungsbeispiel einen Tandembetrieb ausführen, bei welchem die erste Etikettiereinrichtung und die zweite Etikettiereinrichtung wechselseitig an jedes zweite Behältnis 2 des gemeinsamen Zufuhrstroms der Behältnisse 2 zu der Etikettiervorrichtung 20 ein Etikett anbringen.

Daher umfasst die Anlage 1 neben der im Zusammenhang mit dem ersten Ausführungsbeispiel genannten ersten Erfassungseinrichtung 23 eine weitere Erfassungseinrichtung. Die beiden Erfassungseinrichtungen sind nachfolgend auch erste und dritte Erfassungseinrichtung genannt.

Die erste und dritte Erfassungseinrichtung führen jeweils für jedes zweite Behältnis in dem Zufuhrstrom der Behältnisse zu der Etikettiervorrichtung 20 eine Erfassung aus. Das heißt, die Erfassung der ersten und dritten Erfassungseinrichtung ist um ein Behältnis 2 bzw. einen Takt zueinander versetzt. Demzufolge führt auch die Steuereinrichtung 24 eine Steuerung der Etikettierung der Behältnisse 2 auf der Grundlage eines Erfassungsergebnisses der ersten und der dritten Erfassungseinrichtung durch.

Hierbei ist die Steuereinrichtung 24 derart ausgestaltet, dass sie eine Etikettierlücke für die erste Etikettiereinrichtung 22 separat von einer Etikettierlücke für die zweite Etikettiereinrichtung bestimmt und festlegt. Das heißt, die Bestimmung und Festlegung der Etikettierlücke durch die Steuereinrichtung 24 ist bei diesem Ausführungsbeispiel für die erste Etikettiereinrichtung 22 um ein Behältnis 2 bzw. einen Takt gegenüber der Bestimmung und Festlegung der Etikettierlücke durch die Steuereinrichtung 24 für die zweite Etikettiereinrichtung versetzt.

Die Bestimmung und Festlegung der jeweiligen Etikettierlücke für die erste und zweite Etikettiereinrichtung erfolgt bei diesem Ausführungsbeispiel jedoch auf die gleiche Art und Weise wie bei dem ersten Ausführungsbeispiel beschrieben und ist daher nicht noch einmal beschrieben.

### (Allgemeines)

Alle zuvor beschriebenen Ausgestaltungen der Anlage 1 können einzeln oder in allen möglichen Kombinationen Verwendung finden. Hierbei sind insbesondere folgende Modifikationen denkbar.

Wie zuvor beim ersten Ausführungsbeispiel beschrieben, ist in einer Etikettierlücke die Etikettierung mittels der Etikettiervorrichtung 20 bzw. der Etikettiereinrichtung 22 der Etikettiervorrichtung 20 unterbrochen. Auch wenn dies im Allgemeinen bedeutet, dass das Etikettenband während der Zeit der Etikettierlücke gestoppt ist. Es kann aber auch nur der Betrieb der Etikettiereinrichtung 22 gestoppt werden, während die Schneideinrichtung 21 weiter in Betrieb ist. Die dann während des Stopps der Etikettiereinrichtung 22 durch die Schneideinrichtung 21 von dem nicht gestoppten bzw. weiterlaufenden Etikettenband geschnittenen Etiketten können dann aufgesammelt werden und gegebenenfalls einer anderen Etikettiervorrichtung zugeführt werden, welche eine Etikettiereinrichtung 22 aufweist, der Etiketten nicht von einem Etikettenband sondern von einem Etikettenstapel zugeführt werden. Die Etiketten könnten auch von Hand an von der Ausscheideeinrichtung 25 ausgeschiedenen nicht etikettierten Behältnissen 2 angebracht werden. Da eine solche andere Etikettiervorrichtung meist jedoch nicht zusätzlich zu einer Anlage 1 vorhanden ist und Etikettierung der Behältnisse 2 in Handarbeit aufwändig und teuer ist, ist jedoch die zuvor im Bezug auf das erste Ausführungsbeispiel beschriebene Variante zu bevorzugen, bei welcher nicht nur die Etikettiereinrichtung 22 sondern auch das Etikettenband und damit auch die Schneideinrichtung 21 gestoppt ist.

Vorzugsweise wird die Länge der Etikettierlücke durch die Steuereinrichtung 24 derart gewählt, dass das erste Behältnis 2 einer kontinuierlichen Abfolge von vorzugsweise fünf Behältnissen 2 wieder korrekt etikettiert werden kann.

Auch wenn bei dem zweiten Ausführungsbeispiel eine erste und zweite Erfassungseinrichtung erwähnt ist, welche die Erfassung jeweils für jedes zweite Behältnis in dem Zufuhrstrom der Behältnisse zu der Etikettiervorrichtung 20 ausführen, kann auch nur eine Erfassungseinrichtung vorhanden sein, die an mehreren Stellen jeweils einen Sensor aufweist, welcher ein Behältnis 2 oder eine Behältnisfehlstelle 2a erfassen kann. Die Stellen, an denen jeweils ein Sensor vorhanden ist, sind dabei um den Abstand zueinander versetzt, welcher der Breite eines Behältnisses 2 und eines Abstands zwischen den Behältnissen 2 auf dem Transportkarussell 40 bzw. eines Abstands zwischen den Behältnissen 2 in einer kontinuierlichen Abfolge von Behältnissen 2 in dem Zufuhrstrom der Behältnisse 2 zu der Etikettiervorrichtung 20 entspricht. Die aus mehreren Sensoren bestehende Erfassungseinrichtung kann dann in einem vorgegebenen Takt eine bestimmte Anzahl von Behältnissen 2 erfassen, das heißt so viele Behältnisse 2 und Behältnisfehlstellen 2a wie Sensoren der Erfassungseinrichtung vorhanden sind. Der vorgegebene Takt hat hierbei eine Taktzeitdauer, die der Zeitdauer entspricht, welche es dauert jeweils ein Behältnis 2 bzw. eine Behältnisfehlstelle 2a, an welcher ein Behältnis 2 fehlt, an einem der Sensoren der Erfassungseinrichtung vorbeizuführen. Die Steuereinrichtung 24 kann die Bestimmung und Festlegung der Etikettierlücke mit dem gleichen Takt auf der Grundlage eines Erfassungsergebnisses der Erfassungseinrichtung durchführen und dann die Etikettiervorrichtung 20 auf dieser Grundlage steuern. Hierbei ist die Steuereinrichtung 24 jedoch weiterhin derart ausgestaltet, dass sie eine Etikettierlücke für die erste Etikettiereinrichtung 22 separat von einer Etikettierlücke für die zweite Etikettiereinrichtung bestimmt und festlegt.

Die erste Erfassungseinrichtung 23, die im Zusammenhang des ersten Ausführungsbeispiels genannt ist, kann mehrere Sensoren derart umfassen, wie bei der vorangehenden Modifikation beschrieben, und das Muster aus Behältnis 2 und Behältnisfehlstelle 2a jeweils in dem Takt erfassen, wie zuvor beschrieben.

Vorzugsweise hat die aus mehreren Sensoren bestehende Erfassungseinrichtung eine Anzahl von acht Sensoren.

Anstelle nur einer Etikettiervorrichtung 20 wie bei dem ersten Ausführungsbeispiel oder einer Etikettiervorrichtung, die eine erste und zweite Schneideinrichtung und eine erste und zweite Etikettiereinrichtung aufweist, die einen Tandembetrieb ausführen, bei welchem die erste Etikettiereinrichtung und die zweite Etikettiereinrichtung wechselseitig an jedes zweite Behältnis 2 des gemeinsamen Zufuhrstroms der Behältnisse 2 zu der Etikettiervorrichtung 20 ein Etikett anbringen, wie bei dem dritten Ausführungsbeispiel beschrieben, können auch mehr als zwei Etikettenbänder, mehr als zwei Schneideinrichtungen und mehr als zwei Etikettiereinrichtungen vorhanden sein, die wie bei dem dritten Ausführungsbeispiel beschrieben an dem gemeinsamen Zufuhrstrom der Behältnisse 2 zu der Etikettiervorrichtung 20 angeordnet sind und wechselweise und wechselseitig in dem Zufuhrstrom der Behältnisse 2 zu der Etikettiervorrichtung 20 Behältnisse etikettieren. Beispielsweise kann bei drei Etikettenbändern, drei Schneideinrichtungen und drei Etikettiereinrichtungen jede der Etikettiereinrichtungen nur jedes dritte Behältnis 2 etikettieren. Bei vier Etikettenbändern, vier Schneideinrichtungen und vier Etikettiereinrichtungen kann jede der Etikettiereinrichtungen nur jedes vierte Behältnis 2 etikettieren usw. Das heißt die Etikettenbänder, Schneideinrichtungen und Etikettiereinrichtungen können sowohl auf beiden Seiten des Zufuhrstroms der Behältnisse 2 auf den Transportkarussellen 40 als auch auf einer Seite des Transportkarussells 40 hintereinander angeordnet sein.

Die Etikettiervorrichtung des zweiten Ausführungsbeispiels kann ebenfalls mit mehr als einer Etikettiereinrichtung versehen sein, wie bei dem dritten Ausführungsbeispiel beschrieben. Daneben wären auch mehrfache Kombinationen dieser Anwendung denkbar, beispielsweise mehr als 2 Etikettieraggregate. Eine Anwendung ist insbesondere auch auf Etikettiermodule mit automatischer Verklebung im Blockbetrieb denkbar.

Zumindest das Transportkarussell 40 kann zumindest in dem Bereich der Etikettiervorrichtung 20 auch als Transportband ausgeführt sein. Dies ist insbesondere vorteilhaft, wenn mehrere Etikettenbänder, Schneideinrichtungen und Etikettiereinrichtungen vorhanden sind.

Die Anordnung der ersten Erfassungseinrichtung 23, der Steuereinrichtung 24 und der Ausscheideeinrichtung 25 ist in Fig. 2 bis Fig. 5 nur schematisch dargestellt. Die genaue Anordnung dieser Einrichtungen in der Anlage 1 ist jedoch nicht auf die in Fig. 2 bis Fig. 5 gezeigte Anordnung beschränkt. Es sind auch andere Anordnungen innerhalb der Anlage 1 möglich, solange mit solchen Anordnungen die zuvor beschriebenen Funktionen der Einrichtungen 23, 24, 25 erzielt werden können. Die genaue Ausführung der ersten Erfassungseinrichtung 23, der Steuereinrichtung 24 und der Ausscheideeinrichtung 25 ist für den Fachmann einfach ersichtlich und ist hier daher nicht näher beschrieben.

### Bezugszeichenliste

- 1: Anlage
- 2: Behältnis
- 2a: Behältnisfehlstelle
- 10: Blasvorrichtung
- 20: Etikettiervorrichtung
- 21: Schneideinrichtung
- 22: Etikettiereinrichtung
- 23: Erste Erfassungseinrichtung
- 24: Steuereinrichtung
- 25: Ausscheideeinrichtung
- 30: Befüllungsvorrichtung
- 40: Transportkarussell
- 50: Transportkarussell
- 60: Bevorratungseinrichtung
- 61: Zweite Erfassungseinrichtung
- A: Drehrichtung der Transportkarusselle

## Patentansprüche

1. Etikettiervorrichtung (20) zum Etikettieren von Behältnissen (2), mit
wenigstens einer ersten Etikettiereinrichtung (22) zum Anbringen eines von einem ersten Etikettenband stammenden Etiketts an einem Behältnis (2), mit einer Bevorratungseinrichtung (60) zum Bevorraten der Etiketten und einer Steuereinrichtung (24) zur Steuerung der Etikettierung der Behältnisse (2) auf der Grundlage eines Erfassungsergebnisses einer ersten Erfassungseinrichtung (23), welche ein Muster aus Behältnissen (2) und Behältnisfehlstellen (2a) in einem Zufuhrstrom der Behältnisse zu der ersten Etikettiereinrichtung (22) erfasst, **dadurch gekennzeichnet, dass** die Steuereinrichtung (24) derart ausgestaltet ist, dass sie die Etikettierung der Behältnisse (2) unterbricht, wenn die erste Erfassungseinrichtung (23) ein vorbestimmtes Muster aus Behältnissen (2) und Behältnisfehlstellen (2a) erfasst, wobei zwischen den einzelnen Behältnisfehlstellen (2a) vorhandene Behältnisse (2) nicht etikettiert werden.

2. Etikettiervorrichtung nach Anspruch 1, wobei die Steuereinrichtung (24) derart ausgestaltet ist, dass sie ein von der ersten Erfassungseinrichtung (23) erfasstes Muster aus Behältnissen (2) und Behältnisfehlstellen (2a), welches zum Reißen des Etikettenbands führen kann, wenn das Etikettenband bei jeder Behältnisfehlstelle (2a) gestoppt wird, insgesamt als Etikettierlücke zwischen den Behältnissen (2) behandelt.

3. Etikettiervorrichtung nach Anspruch 1, wobei die Steuereinrichtung (24) derart ausgestaltet ist, dass sie ein von der ersten Erfassungseinrichtung (23) erfasstes vorbestimmtes Muster aus Behältnissen (2) und Behältnisfehlstellen (2a) insgesamt als Etikettierlücke behandelt, die zwischen zwei kontinuierlichen Folgen von Behältnissen (2) vorgesehen wird, in denen keine Behältnisfehlstelle (2a) in dem Zufuhrstrom der Behältnisse (2) zu der ersten Etikettiereinrichtung (22) vorhanden ist und die mindestens eine vorbestimmte Anzahl von Behältnissen (2) umfassen.

4. Etikettiervorrichtung nach Anspruch 3, wobei das vorbestimmte Muster ein Muster aus Behältnissen (2) und Behältnisfehlstellen (2a) ist, welches zum Reißen des Etikettenbands führen kann, wenn das Etikettenband bei jeder Behältnisfehlstelle (2a) gestoppt wird.

5. Etikettiervorrichtung nach Anspruch 3 oder 4, wobei die vorbestimmte Anzahl der kontinuierlichen Folge von Behältnissen (2) eine Anzahl von vorzugsweise fünf Behältnissen (2) ist.

6. Etikettiervorrichtung nach einem der Ansprüche 2 bis 5, wobei die Steuereinrichtung (24) derart ausgestaltet ist, dass sie das Etikettenband für die Dauer der Etikettierlücke stoppt.

7. Etikettiervorrichtung nach einem der vorangehenden Ansprüche, zudem mit
einer zweiten Etikettiereinrichtung zum Anbringen eines von einem zweiten Etikettenband stammenden Etiketts an einem Behältnis (2),
wobei die erste und zweite Etikettiereinrichtung derart ausgestaltet sind, dass sie wechselseitig an jedes zweite Behältnis (2) eines gemeinsamen Zufuhrstroms der Behältnisse (2) zu der Etikettiervorrichtung (20) ein Etikett anbringen,
wobei die erste Erfassungseinrichtung (23) in dem gemeinsamen Zufuhrstrom der Behältnisse (2) zu der Etikettiervorrichtung (20) ein Muster aus Behältnissen (2) und Behältnisfehlstellen (2a) erfasst, welche der ersten Etikettiereinrichtung (22) zugeführt werden, und eine dritte Erfassungseinrichtung in dem gemeinsamen Zufuhrstrom der Behältnisse zu der Etikettiervorrichtung (20) ein Muster aus Behältnissen (2) und Behältnisfehlstellen (2a) erfasst, welche der zweiten Etikettiereinrichtung zugeführt werden, und
wobei die Steuereinrichtung (24) derart ausgestaltet ist, dass sie die Etikettierung der Behältnisse (2) auf der Grundlage eines Erfassungsergebnisses der ersten und der dritten Erfassungseinrichtung steuert.

8. Etikettiervorrichtung nach einem der vorangehenden Ansprüche, mit einer Ausscheideeinrichtung zum Ausscheiden der nicht von der Etikettiervorrichtung (20) etikettierten Behältnisse (2) aus dem Strom von Behältnissen (2).

9. Anlage zur Behandlung von Behältnissen (2), mit einer Streck-Blasvorrichtung (10) zum Herstellen eines Kunststoff-Behältnisses aus einem Vorformling, einer Etikettiervorrichtung (20) nach einem der vorangehenden Ansprüche, welcher die von der Streck-Blasvorrichtung (10) hergestellten Kunststoff-Behältnisse zugeführt werden, und einer Befüllungsvorrichtung (30) zum Befüllen der von der Etikettiervorrichtung (20) zugeführten Kunststoff-Behältnisse mit einer Flüssigkeit und zum Verschließen der mit der Flüssigkeit befüllten Kunststoff-Behältnisse.

10. Anlage nach Anspruch 9, zudem mit einer Ausscheideeinrichtung (25) zum Ausscheiden der nicht etikettierten Kunststoff-Behältnisse (2) aus dem Strom von Kunststoff-Behältnissen (2) vor einem Befüllen der Kunststoff-Behältnisse (2) durch die Befüllungsvorrichtung (30) mit einer Flüssigkeit.

11. Etikettierverfahren zum Etikettieren von Behältnissen mit einer Etikettiervorrichtung (20), die wenigstens eine erste Etikettiereinrichtung (22) zum Anbringen eines von dem ersten Etikettenband geschnittenen Etiketts an einem Behältnis (2) und eine Bevorratungseinrichtung (60) zum Bevorraten der Etiketten umfasst, mit den Schritten
Erfassen, in einem ersten Erfassungsschritt, eines Musters aus Behältnissen (2a) und Behältnisfehlstellen (2a) in einem Zufuhrstrom der Behältnisse (2) zu der ersten Ettikettiereinrichtung (22) und
Unterbrechen einer Etikettierung der Behältnisse (2) auf der Grundlage eines Erfassungsergebnisses des Erfassungsschritts, wenn eine erste Erfassungseinrichtung (23) ein vorbestimmtes Muster aus behältnissen (2) und Behältnis fehlstellen (2a) erfasst, wobei zwischen den einzelnen Behältnisfehlstellen (2a) vorhandene Beältnisse (2) nicht etikettiert werden.

12. Etikettierverfahren nach Anspruch 11, wobei die Etikettiervorrichtung (20) zudem eine zweite Etikettiereinrichtung zum Anbringen eines von einem zweiten Etikettenband stammenden Etiketts an einem Behältnis (2) umfasst, wobei die erste und zweite Etikettiereinrichtung wechselseitig an jedes zweite Behältnis (2) eines gemeinsamen Zufuhrstroms der Behältnisse zu der Etikettiervorrichtung (20) ein Etikett anbringen, und das Verfahren zudem umfasst
Erfassen, in einem zweiten Erfassungsschritt, eines Musters aus Behältnissen und Behältnisfehlstellen (2a) in einem Zufuhrstrom der Behältnisse (2) zu der zweiten Etikettiereinrichtung und/oder eines Füllstands der Etiketten in der Bevorratungseinrichtung (60), und
Steuern der Etikettierung der Behältnisse (2) auf der Grundlage eines Erfassungsergebnisses des ersten und des zweiten Erfassungsschritts.

13. Etikettierverfahren nach Anspruch 11 oder 12, zudem mit dem Schritt eines Ausscheidens der nicht von der Etikettiervorrichtung (20) etikettierten Kunststoff-Behältnisse (2) aus dem Strom von Kunststoff-Behältnissen (2).

## Claims

1. A labelling apparatus (20) for the labelling of containers (2), with at least one first labelling device (22) for applying a label from a first strip of labels to a container (2), with a storage device (60) for storing the labels, and a control device (24) for controlling the labelling of the containers (2) on the basis of a detection result of a first detection device (23) which detects a pattern of containers (2) and container-absence points (2a) in a supply flow of the containers to the first labelling device (22), **characterized in that** the control device (24) is designed in such a way that it interrupts the labelling of the containers (2) if the first detection device (23) detects a pre-determined pattern of containers (2) and container-absence points (2a) wherein containers (2) present between the single container-absence points (2a) are not being labelled.

2. A labelling apparatus according to claim 1, wherein the control device (24) is designed in such a way that it treats a pattern of containers (2) and container-absence points (2a) - which is detected by the first detection device (23) and which can lead to a tearing of the strip of labels if the strip of labels is stopped at each container-absence point (2a) - as a whole as a labelling gap between the containers (2).

3. A labelling apparatus according to claim 1, wherein the control device (24) is designed in such a way that it treats a pre-determined pattern of containers (2) and container-absence points (2a) - which is detected by the first detection device (23) - as a whole as a labelling gap which is provided between two continuous sequences of containers (2) in which no container-absence point (2a) is present in the supply flow of the containers (2) to the first labelling device (22) and which comprise at least one pre-determined number of containers (2).

4. A labelling apparatus according to claim 3, wherein the pre-determined pattern is a pattern of containers (2) and container-absence points (2a) which can lead to a tearing of the strip of labels when the strip of labels is stopped at each container-absence point (2a).

5. A labelling apparatus according to claim 3 or 4, wherein the pre-determined number of the continuous sequence of containers (2) is a number of preferably five containers (2).

6. A labelling apparatus according to any one of claims 2 to 5, wherein the control device (24) is designed in such a way that it stops the strip of labels for the duration of the labelling gap.

7. A labelling apparatus according to any one of the preceding claims, in addition with a second labelling device for applying a label from a second strip of labels to a container (2), wherein the first and second labelling devices are designed in such a way that they apply a label in an alternate manner to every second container (2) of a common supply flow of the containers (2) to the labelling apparatus (20), wherein the first detection device (23) detects - in the common supply flow of the containers (2) to the labelling apparatus (20) - a pattern of containers (2) and container-absence points (2a) which are supplied to the first labelling device (22), and a third detection device detecting - in the common supply flow of the containers to the labelling apparatus (20) - a pattern of containers (2) and container-absence points (2a) which are supplied to the second labelling device, and wherein the control device (24) is designed in such a way that it controls the labelling of the containers (2) on the basis of a detection result of the first and the third labelling devices.

8. A labelling apparatus according to any one of the preceding claims, with a separation device for separating out the containers (2) not labelled by the labelling apparatus (20) from the flow of containers (2).

9. A plant for the treatment of containers (2), with a stretch blow-moulding apparatus (10) for producing a plastics-material container from a pre-form, a labelling apparatus (20) according to any one of the preceding claims, to which the plastics-material containers produced by the stretch blow-moulding apparatus (10) are supplied, and a filling apparatus (30) for filling with a liquid the plastics-material containers supplied by the labelling apparatus (20) and for closing the plastics-material containers filled with the liquid.

10. A plant according to claim 9, in addition with a separation device (25) for separating out the plastics-material containers (20) not labelled from the flow of plastics-material containers (2) before the plastics-material containers (2) are filled with a liquid by the filling apparatus (30).

11. A labelling process for the labelling of containers by a labelling apparatus (20) which comprises at least one first labelling device (22) for applying a label cut from the first strip of labels to a container (2), and a storage device (60) for storing the labels, with the steps detecting - in a first detection step - a pattern of containers (2a) and container-absence points (2a) in a supply flow of the containers (2) to the first labelling device (22) and interrupting a labelling of the containers based on a detection result of the detection step if a first detection device (23) detects a predetermined pattern of containers (2) and container-absence points (2a), wherein containers (2) present between the single container-absence points (2a) are not being labelled.

12. A labelling process according to claim 11, wherein the labelling apparatus (20) additionally comprises a second labelling device for applying a label from a second strip of labels to a container (2), wherein the first and second labelling devices applying a label in an alternate manner to every second container (2) of a common supply flow of the containers to the labelling apparatus (20), and the process additionally comprises:
detecting - in a second detection step - a pattern of containers and container-absence points (2a) in a supply flow of the containers (2) to the second labelling device and/or a filling state of the labels in the storage device (60), and
controlling the labelling of the containers (2) on the basis of a detection result of the first and the second labelling steps.

13. A labelling process according to claim 11 or 12, additionally with the step of separating out the plastics-material containers (2) not labelled by the labelling apparatus (20) from the flow of plastics-material containers (2).

## Revendications

1. Installation d'étiquetage (20), destinée à étiqueter des récipients (2), avec
au moins un premier dispositif d'étiquetage (22) pour l'application sur un récipient (2) d'une étiquette provenant d'une première bande d'étiquettes, avec un dispositif de stockage (60) pour stocker les étiquettes et un dispositif de commande (24) pour commander l'étiquetage des récipients (2) sur la base d'un résultat de détection d'un premier dispositif de détection (23), lequel détecte un motif de récipients (2) et d'emplacements exempts de récipient (2a) dans un flux d'amenée des récipients vers le premier dispositif d'étiquetage (22), **caractérisée en ce que** le dispositif de commande (24) est prévu pour interrompre l'étiquetage des récipients (2) quand le premier dispositif de détection (23) détecte un motif défini de récipients (2) et d'emplacements exempts de récipient (2a), les récipients (2) présents entre les différents emplacements exempts de récipient (2a) n'étant pas étiquetés.

2. Installation d'étiquetage selon la revendication 1, dans laquelle le dispositif de commande (24) est prévu pour traiter généralement comme lacune d'étiquetage entre les récipients (2) un motif de récipients (2) et d'emplacements exempts de récipient (2a) détecté par le premier dispositif de détection (23), lequel peut provoquer le déchirement de la bande d'étiquettes, quand la bande d'étiquettes est arrêtée à chaque emplacement exempt de récipient (2a).

3. Installation d'étiquetage selon la revendication 1, dans laquelle le dispositif de commande (24) est prévu pour traiter généralement comme lacune d'étiquetage un motif défini de récipients (2) et d'emplacements exempts de récipient (2a) détecté par le premier dispositif de détection (23), lequel est prévu entre deux séquences continues de récipients (2) où aucun emplacement exempt de récipient (2a) n'est présent dans le flux d'amenée des récipients (2) vers le premier dispositif d'étiquetage (22) et qui comprennent au moins un nombre défini de récipients (2).

4. Installation d'étiquetage selon la revendication 3, dans laquelle le motif défini est un motif de récipients (2) et d'emplacements exempts de récipient (2a), lequel peut provoquer le déchirement de la bande d'étiquettes, quand la bande d'étiquettes est arrêtée à chaque emplacement exempt de récipient (2a).

5. Installation d'étiquetage selon la revendication 3 ou 4, dans laquelle le nombre défini de séquences continues de récipients (2) est préférentiellement un nombre de cinq récipients (2).

6. Installation d'étiquetage selon l'une des revendications 2 à 5, dans laquelle le dispositif de commande (24) est prévu pour arrêter la bande d'étiquettes pendant la durée de la lacune d'étiquetage.

7. Installation d'étiquetage selon l'une des revendications précédentes, avec en outre
un deuxième dispositif d'étiquetage pour l'application sur un récipient (2) d'une étiquette provenant d'une deuxième bande d'étiquettes,
dans laquelle le premier et le deuxième dispositif d'étiquetage sont prévus pour l'application alternée d'une étiquette sur chaque deuxième récipient (2) d'un flux d'amenée commun des récipients (2) vers l'installation d'étiquetage (20),
dans laquelle le premier dispositif de détection (23) détecte un motif de récipients (2) et d'emplacements exempts de récipient (2a) dans le flux d'amenée commun des récipients (2) vers l'installation d'étiquetage (20), lesquels sont acheminés vers le premier dispositif d'étiquetage (22), et un troisième dispositif de détection détecte un motif de récipients (2) et d'emplacements exempts de récipient (2a) dans le flux d'amenée commun des récipients vers l'installation d'étiquetage (20), lesquels sont acheminés vers le deuxième dispositif d'étiquetage, et
dans laquelle le dispositif de commande (24) est prévu pour commander l'étiquetage des récipients (2) sur la base d'un résultat de détection du premier et du troisième dispositif de détection.

8. Installation d'étiquetage selon l'une des revendications précédentes, avec un dispositif de séparation pour séparer les récipients (2) non étiquetés par l'installation d'étiquetage (20) du flux de récipients (2).

9. Installation pour le traitement de récipients (2), avec un système d'étirage et de soufflage (10) pour la fabrication d'un récipient en matière plastique à partir d'une préforme, une installation d'étiquetage (20) selon l'une des revendications précédentes, vers laquelle sont acheminés les récipients en matière plastique produits par le système d'étirage et de soufflage (10), et un système de remplissage (30) pour remplir d'un liquide les récipients en matière plastique acheminés depuis l'installation d'étiquetage (20) et pour obturer les récipients en matière plastique remplis de liquide.

10. Installation selon la revendication 9, avec en outre un dispositif de séparation (25) pour séparer les récipients en matière plastique (2) non étiquetés par l'installation d'étiquetage du flux de récipients en matière plastique (2) avant remplissage avec un liquide des récipients en matière plastique (2) par le système de remplissage (30).

11. Procédé d'étiquetage de récipients avec
une installation d'étiquetage (20) comprenant au moins un premier dispositif d'étiquetage (22) pour l'application sur un récipient (2) d'une étiquette découpée de la première bande d'étiquettes, et un dispositif de stockage (60) pour stocker les étiquettes, comportant les étapes
de détection, lors d'une première étape de détection, d'un motif de récipients (2) et d'emplacements exempts de récipient (2a) dans un flux d'amenée des récipients (2) vers le premier dispositif d'étiquetage (22) et
d'interruption de l'étiquetage des récipients (2) sur la base d'un résultat de détection de l'étape de détection quand un premier dispositif de détection (23) détecte un motif défini de récipients (2) et d'emplacements exempts de récipient (2a), les récipients (2) présents entre les différents emplacements exempts de récipient (2a) n'étant pas étiquetés.

12. Procédé d'étiquetage selon la revendication 11, dans lequel l'installation d'étiquetage (20) comprend en outre un deuxième dispositif d'étiquetage pour l'application sur un récipient (2) d'une étiquette provenant d'une deuxième bande d'étiquettes, dans lequel le premier et le deuxième dispositif d'étiquetage appliquent de manière alternée une étiquette sur chaque deuxième récipient (2) d'un flux d'amenée commun des récipients vers l'installation d'étiquetage (20), et dans lequel le procédé comprend en outre
la détection, lors d'une deuxième étape de détection, d'un motif de récipients et d'emplacements exempts de récipient (2a) dans un flux d'amenée des récipients (2) vers le deuxième dispositif d'étiquetage et/ou d'un niveau de réserve des étiquettes dans le dispositif de stockage (60), et
la commande de l'étiquetage des récipients (2) sur la base d'un résultat de détection de la première et de la deuxième étape de détection.

13. Procédé d'étiquetage selon la revendication 11 ou 12, comportant en outre l'étape de séparation des récipients en matière plastique (2) non étiquetés par l'installation d'étiquetage (20) du flux des récipients en matière plastique (2).
